# FASCICULE DE BREVET EUROPEEN

(11) **EP 3 545 726 B1**
(45) Date de publication et mention de la délivrance du brevet: **12.08.2020**
(21) Numéro de dépôt: 17817780.4
(22) Date de dépôt: 23.11.2017
(51) Int. Cl.: H05B 3/28, H05B 3/48, F24H 3/00

(54) **APPAREIL DE CHAUFFAGE DE TYPE RADIATEUR ÉLECTRIQUE AYANT AU MOINS UN CORPS DE CHAUFFE RAYONNANT INTÉGRANT DEUX ÉLÉMENTS BLINDÉS À CORPS RÉSISTIFS FONCTIONNANT SOUS COURANT ALTERNATIF ET SOUS COURANT CONTINU**
ELEKTRISCHE HEIZKÖRPERHEIZVORRICHTUNG MIT MINDESTENS EINEM STRAHLUNGSHEIZKÖRPER MIT ZWEI ABSCHIRMELEMENTEN MIT UNTER WECHSELSTROM UND GLEICHSTROM ARBEITENDEN WIDERSTANDSKÖRPERN
ELECTRIC RADIATOR HEATING DEVICE HAVING AT LEAST ONE RADIANT HEATER INCLUDING TWO SCREENED ELEMENTS WITH RESISTIVE BODIES OPERATING UNDER ALTERNATING CURRENT AND DIRECT CURRENT

(30) Priorité: 25.11.2016 FR 1661505
(43) Date de publication de la demande: 02.10.2019
(73) Titulaire: Lancey Energy Storage, 38000 Grenoble (FR)
(72) Inventeur: MEYER, Raphaël, 38000 Grenoble (FR); MOREAU, Gilles, 38000 Grenoble (FR)
(74) Mandataire: Verriest, Philippe
(86) Numéro de dépôt international: PCT/FR2017/053229
(87) Numéro de publication internationale: WO 2018/096280

(56) Documents cités:
- EP-A1- 0 611 922
- FR-A- 594 994
- GB-A- 2 240 618
- US-A1- 2013 186 885

## Description

La présente invention concerne un appareil de chauffage de type radiateur électrique destiné à être raccordé électriquement à une source d'alimentation en énergie électrique, l'appareil comprenant un boitier constitué au moins en partie par une carcasse métallique et au moins un corps de chauffe rayonnant implanté dans la carcasse métallique.

L'invention porte aussi sur une installation électrique comprenant au moins un tel appareil de chauffage dont le corps de chauffe rayonnant est relié électriquement à une source de tension.

Un appareil de chauffage du type décrit ci-avant fonctionne sur le principe de rayonnement et ne doit pas être confondu avec les appareils de chauffage qui fonctionnent sur le principe de convection.

Dans le domaine des appareils de chauffage de type rayonnant, il existe une première catégorie où le corps de chauffe rayonnant rayonne directement vers l'extérieur du boitier le flux de calories qu'il génère.

Il existe une seconde catégorie où le corps de chauffe rayonnant est dit primaire, car son rôle est de chauffer un corps rayonnant secondaire qui lui fait face. Dans cette organisation, c'est le corps rayonnant secondaire qui rayonne les calories vers l'extérieur du boitier. Un avantage de cette organisation est de privilégier des propriétés d'inertie thermique élevée pour le corps de chauffe rayonnant primaire et de privilégier des propriétés de forte émissivité pour le corps rayonnant secondaire.

Classiquement, un appareil de chauffage est conçu pour ne fonctionner qu'en association avec une sorte de source d'alimentation en énergie électrique prédéterminée. Généralement, un appareil de chauffage donné est conçu pour uniquement fonctionner en association avec une source de tension électrique alternative.

Or, la tendance actuelle prévoit que les installations électriques des habitations reposent sur une diversité de sources d'alimentation électrique, typiquement mêlant des sources de tension continue et des sources de tension alternative, notamment pour inclure une production locale d'électricité. Or, dans cette organisation, les appareils de chauffage connus ne peuvent alors être utilisés qu'en association avec une partie seulement des sources de courant disponibles, ce qui est extrêmement contraignant et limitant.

Par ailleurs, il est difficile de pouvoir accepter une diversité de types de sources d'alimentation électrique tout en préservant une puissance de chauffe constante, ce qui serait gage de confort.

Le document EP 0 611 922 A1 décrit un appareil de chauffage selon le préambule de la revendication 1.

La présente invention vise à résoudre tout ou partie des inconvénients listés ci-dessus.

Dans ce contexte, il existe un besoin de fournir un appareil de chauffage de type radiateur électrique qui puisse fonctionner indifféremment par alimentation via une source de courant continu ou par alimentation via une source de courant alternatif, tout en garantissant une puissance de chauffe sensiblement constante.

A cet effet, il est proposé un appareil de chauffage de type radiateur électrique destiné à être raccordé électriquement à une source d'alimentation en énergie électrique, comprenant un boitier constitué au moins en partie par une carcasse métallique, au moins un corps de chauffe rayonnant implanté dans la carcasse métallique, au moins un premier élément blindé constitué par un premier type de corps résistif apte à générer de la chaleur lorsqu'il est alimenté par un courant électrique alternatif, au moins un deuxième élément blindé constitué par un deuxième type de corps résistif apte à générer de la chaleur lorsqu'il est alimenté par un courant électrique continu, ledit au moins un premier élément blindé et ledit au moins un deuxième élément blindé étant noyés dans la matière dudit au moins un corps de chauffe rayonnant.

Selon un mode de réalisation particulier, l'appareil de chauffage comprend un unique corps de chauffe rayonnant d'un seul tenant implanté dans la carcasse métallique et incluant ledit au moins un premier élément blindé et ledit au moins un deuxième élément blindé.

Selon un autre mode de réalisation particulier, l'appareil de chauffage comprend deux premiers éléments blindés et un unique deuxième élément blindé (16) disposé entre les deux premiers éléments blindés suivant l'épaisseur du corps de chauffe rayonnant.

Alternativement, l'appareil de chauffage comprend deux deuxièmes éléments blindés et un unique premier élément blindé disposé entre les deux deuxièmes éléments blindés suivant l'épaisseur du corps de chauffe rayonnant.

Selon encore un autre mode de réalisation particulier, l'appareil de chauffage comprend un premier corps de chauffe rayonnant et un deuxième corps de chauffe rayonnant distinct du premier corps de chauffe rayonnant, ledit au moins un premier élément blindé étant noyé dans la matière du premier corps de chauffe rayonnant et ledit au moins un deuxième élément blindé étant noyé dans la matière du deuxième corps de chauffe rayonnant.

Selon encore un autre mode de réalisation particulier, ledit au moins un corps de chauffe rayonnant constitue un corps de chauffe rayonnant primaire disposé en regard d'un corps rayonnant secondaire agencé de sorte à délivrer un flux de calories sortant hors de la carcasse métallique.

Selon encore un autre mode de réalisation particulier, le corps rayonnant secondaire présente une surface tournée vers ledit au moins un corps de chauffe rayonnant et recouverte au moins partiellement par un film absorbant apte à absorber tout ou partie du flux de calories généré par ledit au moins un corps de chauffe rayonnant lorsque le premier élément blindé est alimenté en courant électrique alternatif et/ou le deuxième élément blindé est alimenté en courant électrique continu.

Selon encore un autre mode de réalisation particulier, l'appareil de chauffage comprend une unité de gestion logée dans la carcasse métallique et pilotant le fonctionnement dudit au moins un premier élément blindé et son alimentation en courant électrique alternatif et le fonctionnement dudit au moins un deuxième élément blindé et son alimentation en courant électrique continu en fonction d'un algorithme de stratégie prédéterminé enregistré dans une mémoire de l'unité de gestion.

Il est également proposé une installation électrique comprenant au moins un tel appareil de chauffage dont ledit au moins un premier élément blindé est relié électriquement à une première source de tension alternative de sorte à être alimenté par un courant électrique alternatif et/ou dont ledit au moins un deuxième élément blindé est relié électriquement à une deuxième source de tension continue de sorte à être alimenté par un courant électrique continu.

Selon un mode de réalisation particulier, la première source de tension alternative alimente ledit au moins un premier élément blindé à un premier niveau de tension et la deuxième source de tension continue alimente ledit au moins un deuxième élément blindé à un deuxième niveau de tension strictement différent dudit premier niveau de tension.

Selon un autre mode de réalisation particulier, le premier niveau de tension correspond au niveau de tension du réseau électrique local, notamment sensiblement égal à 220V, et le deuxième niveau de tension est compris dans une plage allant de 20V à 60V, notamment sensiblement égal à 50V.

L'invention sera bien comprise à l'aide de la description qui suit de modes particuliers de réalisation de l'invention donnés à titre d'exemples non limitatifs et représentés sur les dessins annexés, dans lesquels :
La Figure 1 est une vue schématique de côté représentant les composants d'un exemple d'appareil de chauffage selon l'invention.
La Figure 2 représente un premier mode de réalisation de corps de chauffe rayonnant utilisable dans l'appareil de la Figure 1.
La Figure 3 représente un deuxième mode de réalisation de corps de chauffe rayonnant utilisable dans l'appareil de la Figure 1.
La Figure 4 représente un troisième mode de réalisation de corps de chauffe rayonnant utilisable dans l'appareil de la Figure 1.

En référence aux Figures 1 à 4 annexées telles que présentées sommairement ci-dessus, l'invention concerne essentiellement un appareil de chauffage 10 de type radiateur électrique destiné à être raccordé électriquement à une source d'alimentation en énergie électrique. Comme il le sera expliqué plus loin, l'appareil de chauffage 10 est notamment configuré de sorte à pouvoir indifféremment être raccordé électriquement à une source d'alimentation à tension continue et/ou à être raccordé électriquement à une source d'alimentation à tension alternative.

L'invention concerne aussi une installation électrique comprenant au moins un tel appareil de chauffage 10 et une source d'alimentation en énergie électrique de type à courant continu et/ou une source d'alimentation en énergie électrique de type à courant alternatif.

L'appareil de chauffage 10 comprend un boitier constitué au moins en partie par une carcasse métallique 11 et au moins un corps de chauffe rayonnant 12 implanté dans la carcasse métallique 11. Il est donc compris que l'appareil de chauffage 10 peut comprendre un corps de chauffe rayonnant 12 unique ou une pluralité de corps de chauffe rayonnant 12a, 12b disposés côte-à-côte et/ou l'un au dessus de l'autre.

L'appareil de chauffage 10 comprend aussi au moins un premier élément blindé 15 constitué par un premier type de corps résistif apte à générer de la chaleur lorsqu'il est alimenté par un courant électrique alternatif.

En complément dudit au moins un premier élément blindé 15, l'appareil de chauffage 10 comprend également au moins un deuxième élément blindé 16 constitué par un deuxième type de corps résistif apte à générer de la chaleur lorsqu'il est alimenté par un courant électrique continu.

Il est donc bien compris que le nombre de premier élément blindé 15 peut être supérieur ou égal à 1 et chacun d'eux délivre de la chaleur lorsqu'il est alimenté par une source de courant électrique alternatif. Le nombre de deuxième élément blindé 16 est également supérieur ou égal à 1 et, à l'inverse du premier élément blindé 15, chacun d'eux délivre de la chaleur lorsqu'il est alimenté par une source de courant électrique continu.

La présence combinée d'au moins un premier élément blindé 15 constitué par un corps résistif apte à générer de la chaleur lorsqu'il est alimenté par un courant électrique alternatif et d'au moins un deuxième élément blindé 16 constitué par un corps résistif apte à générer de la chaleur lorsqu'il est alimenté par un courant électrique continu permet de garantir une puissance de chauffe sensiblement constante et rend l'appareil de chauffage 10 exploitable sous une source de courant alternatif et/ou sous une source de courant continu. En outre, du fait de la possibilité d'utiliser au moins deux sources d'alimentation de manière simultanée, l'appareil de chauffage 10 présente avantageusement une montée en température potentielle très élevée pour son corps de chauffe rayonnant 12.

Au sein de l'installation électrique maintenant, laquelle comprend au moins un tel appareil de chauffage 10, chaque premier élément blindé 15 est relié électriquement à une première source de tension alternative de sorte à être alimenté par un courant électrique alternatif. Alternativement ou de manière combinée, chaque deuxième élément blindé 16 est relié électriquement à une deuxième source de tension continue de sorte à être alimenté par un courant électrique continu.

Selon un mode de réalisation particulier, la première source de tension alternative alimente chaque premier élément blindé 15 à un premier niveau de tension et la deuxième source de tension continue alimente chaque deuxième élément blindé 16 à un deuxième niveau de tension strictement différent du premier niveau de tension. A titre d'exemple, le premier niveau de tension correspond au niveau de tension du réseau électrique local, notamment sensiblement égal à 220V en Europe, et le deuxième niveau de tension est compris dans une plage allant de 20V à 60V, notamment sensiblement égal à 50V.

A titre d'exemple, chaque élément blindé 15, 16 constitué par un corps résistif comprend un fil résistif placé dans une gaine métallique tubulaire remplie d'un isolant pulvérulent tel que de la magnésie électro-fondue. Le laminage de la gaine assure le compactage de l'isolant, nécessaire pour obtenir une bonne conductibilité thermique et une excellente tenue mécanique et diélectrique. Les extrémités de la gaine sont rendues étanches, par exemple par utilisation d'une résine telle que du silicone, de l'époxy ou du polyuréthane, et finalisées par un bouchon, par exemple en céramique.

De manière générale, chaque premier élément blindé 15 est noyé dans la matière 17 dudit au moins un corps de chauffe rayonnant 12. De manière similaire, chaque deuxième élément blindé 16 est noyé dans la matière 17 dudit au moins un corps de chauffe rayonnant 12. Les Figures 2 à 4 représentent trois modes de réalisation possibles de ces principes généraux.

Lorsque au moins un premier élément blindé 15 est alimenté par un courant alternatif et/ou lorsque au moins un deuxième élément blindé 16 est alimenté par un courant continu, le corps de chauffe rayonnant 12 dégage un flux de calories noté F1.

Dans la variante de la Figure 1 qui n'est absolument pas limitative quant au domaine d'application visé par l'invention, le corps de chauffe rayonnant 12 est unique et constitue un corps de chauffe rayonnant dit « primaire » disposé en regard d'un corps rayonnant secondaire 13 agencé de sorte à délivrer un flux F2 de calories sortant hors de la carcasse métallique 11. Le corps de chauffe rayonnant 12 intègre au moins un premier élément blindé 15 apte à fonctionner sous une alimentation en courant alternatif et au moins un deuxième élément blindé 16 apte à fonctionner sous une alimentation en courant continu.

Le corps rayonnant secondaire 13 présente une surface tournée vers le corps de chauffe rayonnant 12 et recouverte au moins partiellement par un film absorbant 14 apte à absorber tout ou partie du flux F1 de calories généré par le corps de chauffe rayonnant 12 lorsque le premier élément blindé 15 est alimenté en courant électrique alternatif et/ou le deuxième élément blindé 16 est alimenté en courant électrique continu.

Dans cette organisation, le corps rayonnant secondaire 13 est configuré de sorte à privilégier des propriétés de forte émissivité vers l'extérieur de la carcasse métallique 11. La présence du corps rayonnant secondaire 13 permet d'abaisser la température fournie par les premier et deuxième éléments blindés 15, 16 et de stabiliser la température de la surface de l'appareil 10 en contact avec l'air.

A titre d'exemple, un tel corps rayonnant secondaire 13 peut comprendre tout ou partie des éléments suivants, isolément ou en combinaison :
- du verre trempé de type aluminosilicate, borosilicate ou alumino-boro-silicate,
- un polymère transparent et résistant à la température, comme par exemple du polyacrylate,
- une structure sandwich comportant une céramique avec une bonne émissivité et une bonne transmission dans l'infrarouge lointain (une longueur d'onde comprise entre 2 et 10 µm).

Le corps rayonnant secondaire 13 pourra avantageusement présenter de bonnes propriétés de transmission dans l'infrarouge lointain (une longueur d'onde comprise entre 2 et 10 µm)afin de maximiser la quantité de rayonnement émis par le corps de chauffe rayonnant 12.

Par contre, dans l'organisation de la Figure 1, la matière 17 du corps de chauffe rayonnant 12 dans laquelle chaque premier élément blindé 15 et chaque deuxième élément blindé 16 sont noyés présente des propriétés d'inertie thermique faible et une très bonne conductivité thermique. A titre d'exemple, cette matière est un alliage d'aluminium ou un alliage de cuivre.

Il est rappelé que dans l'organisation exploitant la présence d'un corps rayonnant secondaire 13, il est possible de remplacer le corps de chauffe rayonnant 12 unique et d'un seul tenant par au moins deux corps de chauffe rayonnant distincts 12a, 12b et séparés, par exemple en prévoyant que l'un de ces deux corps de chauffe rayonnant intègre au moins un premier élément blindé 15 et que l'autre de ces deux corps de chauffe rayonnant intègre au moins un deuxième élément blindé 16.

Dans une variante non représentée, il reste même envisageable que l'appareil de chauffage 10 n'exploite pas de corps rayonnant secondaire 13. Dans ce cas, le flux F1de calories générées par ledit au moins un corps de chauffe rayonnant 12 lorsque le premier élément blindé 15 est alimenté en courant électrique alternatif et/ou le deuxième élément blindé 16 est alimenté en courant électrique continu est directement transmis vers l'extérieur de la carcasse métallique 11 à travers un garde-corps adapté.

Dans les versions des Figures 2 et 3, l'appareil de chauffage 10 comprend un unique corps de chauffe rayonnant 12 d'un seul tenant implanté dans la carcasse métallique 11 et incluant ledit au moins un premier élément blindé 15 et ledit au moins un deuxième élément blindé 16, noyés dans sa matière 17.

A l'inverse, dans la version de la Figure 4, l'appareil de chauffage 10 comprend un premier corps de chauffe rayonnant 12a et un deuxième corps de chauffe rayonnant 12b distinct du premier corps de chauffe rayonnant 12a. Ledit au moins un premier élément blindé 15 est noyé dans la matière 17a du premier corps de chauffe rayonnant 12a tandis que ledit au moins un deuxième élément blindé 16 est noyé dans la matière 17b du deuxième corps de chauffe rayonnant 12b. Les matières 17a et 17b peuvent être identiques ou non. Les corps de chauffe rayonnant 12a et 12b peuvent être disposés côte-à-côte ou l'un au dessus de l'autre au sein de la carcasse métallique 11.

En revenant à la Figure 3 maintenant, l'appareil de chauffage 10 comprend deux premiers éléments blindés 15 et un unique deuxième élément blindé 16, tous noyés dans la matière 17 d'un seul et unique corps de chauffe rayonnant 12 d'un seul tenant. L'agencement des premiers éléments blindés 15 et du deuxième élément blindé 16 est tel que le deuxième élément blindé 16 est disposé entre les deux premiers éléments blindés 15 suivant l'épaisseur du corps de chauffe rayonnant 12.

Cette organisation présente l'avantage d'améliorer encore plus la montée en température potentielle du corps de chauffe rayonnant 12.

De manière non représentée, il est possible de prévoir une variante de la Figure 3 dans laquelle l'appareil de chauffage 10 comprend deux deuxièmes éléments blindés 16 et un unique premier élément blindé 15, tous noyés dans la matière 17 d'un seul et unique corps de chauffe rayonnant 12 d'un seul tenant. L'agencement des deuxièmes éléments blindés 16 et du premier élément blindé 15 est tel que le premier élément blindé 15 est disposé entre les deux deuxièmes éléments blindés 16 suivant l'épaisseur du corps de chauffe rayonnant 12.

Là encore, cette disposition favorise une montée en température très rapide pour le corps de chauffe rayonnant 12.

Sur la Figure 3 par contre, le corps de chauffe rayonnant 12 unique et d'un seul tenant intègre un seul premier élément blindé 15 et un seul élément blindé 16.

Par ailleurs, l'appareil de chauffage 10 comprend une unité de gestion logée dans la carcasse métallique 11 et pilotant le fonctionnement de chaque premier élément blindé 15 et son alimentation en courant électrique alternatif et le fonctionnement de chaque deuxième élément blindé 16 et son alimentation en courant électrique continu, en fonction d'un algorithme de stratégie prédéterminé enregistré dans une mémoire de l'unité de gestion.

L'appareil de chauffage 10 peut comprendre un capteur de température apte à déterminer la température à l'extérieur du boitier et des éléments (filaires ou non) pour transmettre la valeur déterminée par le capteur de température à une entrée de l'unité de gestion. L'algorithme de gestion de chaque premier élément blindé 15 et de chaque deuxième élément blindé 16 peut notamment prendre en compte la valeur de la température à l'extérieur du boitier déterminée par le capteur de température.

Bien entendu, l'invention n'est pas limitée aux modes de réalisation représentés et décrits ci-avant, mais en couvre au contraire toutes les variantes.

## Revendications

1. Appareil de chauffage (10) de type radiateur électrique destiné à être raccordé électriquement à une source d'alimentation en énergie électrique, comprenant un boitier constitué au moins en partie par une carcasse métallique (11), au moins un corps de chauffe rayonnant (12, 12a, 12b) implanté dans la carcasse métallique (11), ledit appareil de chauffage étant **caractérisé en ce qu'**il comprend au moins un premier élément blindé (15) constitué par un premier type de corps résistif apte à générer de la chaleur lorsqu'il est alimenté par un courant électrique alternatif, et au moins un deuxième élément blindé (16) constitué par un deuxième type de corps résistif apte à générer de la chaleur lorsqu'il est alimenté par un courant électrique continu, ledit au moins un premier élément blindé (15) et ledit au moins un deuxième élément blindé (16) étant noyés dans la matière (17, 17a, 17b) dudit au moins un corps de chauffe rayonnant (12, 12a, 12b).

2. Appareil de chauffage (10) selon la revendication 1, **caractérisé en ce qu'**il comprend un unique corps de chauffe rayonnant (12, 12a, 12b) d'un seul tenant implanté dans la carcasse métallique (11) et incluant ledit au moins un premier élément blindé (15) et ledit au moins un deuxième élément blindé (16).

3. Appareil de chauffage (10) selon la revendication 2, **caractérisé en ce qu'**il comprend deux premiers éléments blindés (15) et un unique deuxième élément blindé (16) disposé entre les deux premiers éléments blindés (15) suivant l'épaisseur du corps de chauffe rayonnant (12, 12a, 12b).

4. Appareil de chauffage (10) selon la revendication 2, **caractérisé en ce qu'**il comprend deux deuxièmes éléments blindés (16) et un unique premier élément blindé (15) disposé entre les deux deuxièmes éléments blindés (16) suivant l'épaisseur du corps de chauffe rayonnant (12, 12a, 12b).

5. Appareil de chauffage (10) selon la revendication 1, **caractérisé en ce qu'**il comprend un premier corps de chauffe rayonnant (12a) et un deuxième corps de chauffe rayonnant (12b) distinct du premier corps de chauffe rayonnant (12a), ledit au moins un premier élément blindé (15) étant noyé dans la matière (17a) du premier corps de chauffe rayonnant (12a) et ledit au moins un deuxième élément blindé (16) étant noyé dans la matière (17b) du deuxième corps de chauffe rayonnant (12a).

6. Appareil de chauffage (10) selon l'une quelconque des revendications 1 à 5, **caractérisé en ce que** ledit au moins un corps de chauffe rayonnant (12, 12a, 12b) constitue un corps de chauffe rayonnant primaire disposé en regard d'un corps rayonnant secondaire (13) agencé de sorte à délivrer un flux (F2) de calories sortant hors de la carcasse métallique (11).

7. Appareil de chauffage (10) selon la revendication 6, **caractérisé en ce que** le corps rayonnant secondaire (13) présente une surface tournée vers ledit au moins un corps de chauffe rayonnant (12, 12a, 12b) et recouverte au moins partiellement par un film absorbant (14) apte à absorber tout ou partie du flux (F1)de calories généré par ledit au moins un corps de chauffe rayonnant (12, 12a, 12b) lorsque le premier élément blindé (15) est alimenté en courant électrique alternatif et/ou le deuxième élément blindé (16) est alimenté en courant électrique continu.

8. Appareil de chauffage (10) selon l'une quelconque des revendications 1 à 7, **caractérisé en ce qu'**il comprend une unité de gestion logée dans la carcasse métallique (11) et pilotant le fonctionnement dudit au moins un premier élément blindé (15) et son alimentation en courant électrique alternatif et le fonctionnement dudit au moins un deuxième élément blindé (16) et son alimentation en courant électrique continu en fonction d'un algorithme de stratégie prédéterminé enregistré dans une mémoire de l'unité de gestion.

9. Installation électrique comprenant au moins un appareil de chauffage (10) selon l'une quelconque des revendications 1 à 8 dont ledit au moins un premier élément blindé (15) est relié électriquement à une première source de tension alternative de sorte à être alimenté par un courant électrique alternatif et/ou dont ledit au moins un deuxième élément blindé (16) est relié électriquement à une deuxième source de tension continue de sorte à être alimenté par un courant électrique continu.

10. Installation électrique selon la revendication 9, **caractérisée en ce que** la première source de tension alternative alimente ledit au moins un premier élément blindé (15) à un premier niveau de tension et la deuxième source de tension continue alimente ledit au moins un deuxième élément blindé (16) à un deuxième niveau de tension strictement différent dudit premier niveau de tension.

11. Installation électrique selon la revendication 10, **caractérisée en ce que** le premier niveau de tension correspond au niveau de tension du réseau électrique local, notamment sensiblement égal à 220V, et **en ce que** le deuxième niveau de tension est compris dans une plage allant de 20V à 60V, notamment sensiblement égal à 50V.

## Patentansprüche

1. Elektrische Heizkörperheizvorrichtung (10), die zum elektrischen Anschluss an eine Versorgungsquelle mit elektrischer Energie bestimmt ist, umfassend ein Gehäuse, gebildet mindestens teilweise aus einer metallischen Karkasse (11), mindestens einem Strahlungsheizkörper (12, 12a, 12b), der in die metallische Karkasse (11) eingesetzt ist, wobei die Heizvorrichtung **dadurch gekennzeichnet ist, dass** sie mindestens ein erstes Abschirmelement (15) umfasst, gebildet von einem ersten Typ eines Widerstandskörpers, der imstande ist, Wärme zu erzeugen, wenn er von einem elektrischen Wechselstrom versorgt wird, und mindestens ein zweites Abschirmelement (16), das von einem zweiten Typ eines Widerstandskörpers gebildet ist, der imstande ist, Wärme zu erzeugen, wenn er von einem elektrischen Gleichstrom versorgt wird, wobei das mindestens eine erste Abschirmelement (15) und das mindestens eine zweite Abschirmelement (16) im Material (17, 17a, 17b) des mindestens einen Strahlungsheizkörpers (12, 12a, 12b) versenkt sind.

2. Heizvorrichtung (10) nach Anspruch 1, **dadurch gekennzeichnet, dass** sie einen einzigen Strahlungsheizkörper (12, 12a, 12b) zusammenhängend in der metallischen Karkasse (11) eingesetzt und einschließend das mindestens eine erste Abschirmelement (15) und das mindestens eine zweite Abschirmelement (16) umfasst.

3. Heizvorrichtung (10) nach Anspruch 2, **dadurch gekennzeichnet, dass** sie zwei erste Abschirmelemente (15) und ein einziges zweites Abschirmelement (16) umfasst, das zwischen den zwei ersten Abschirmelementen (15) gemäß der Dicke des Strahlungsheizkörpers (12, 12a, 12b) angeordnet ist.

4. Heizvorrichtung (10) nach Anspruch 2, **dadurch gekennzeichnet, dass** sie zwei zweite Abschirmelemente (16) und ein einziges erstes Abschirmelement (15) umfasst, das zwischen den zwei zweiten Abschirmelementen (16) gemäß der Dicke des Strahlungsheizkörpers (12, 12a, 12b) angeordnet ist.

5. Heizvorrichtung (10) nach Anspruch 1, **dadurch gekennzeichnet, dass** sie einen ersten Strahlungsheizkörper (12a) und einen zweiten Strahlungsheizkörper (12b) umfasst, der sich vom ersten Strahlungsheizkörper (12a) unterscheidet, wobei das mindestens eine erste Abschirmelement (15) im Material (17a) des ersten Strahlungsheizkörpers (12a) versenkt ist und das mindestens eine zweite Abschirmelement (16) im Material (17b) des zweiten Strahlungsheizkörpers (12a) versenkt ist.

6. Heizvorrichtung (10) nach einem der Ansprüche 1 bis 5, **dadurch gekennzeichnet, dass** der mindestens eine Strahlungsheizkörper (12, 12a, 12b) einen primären Strahlungsheizkörper darstellt, der gegenüber einem sekundären Strahlungskörper (13) angeordnet ist, der derart eingerichtet ist, dass ein aus der metallischen Karkasse (11) austretender Kalorienstrom (F2) bereitgestellt wird.

7. Heizvorrichtung (10) nach Anspruch 6, **dadurch gekennzeichnet, dass** der sekundäre Strahlungskörper (13) eine zu dem mindestens einen Strahlungsheizkörper (12, 12a, 12b) zeigende Fläche aufweist und mindestens teilweise mit einer absorbierenden Folie (14) bedeckt ist, die imstande ist, den gesamten oder einen Teil des von dem mindestens einen Strahlungsheizkörper (12, 12a, 12b) erzeugten Kalorienstroms (F1) zu absorbieren, wenn das erste Abschirmelement (15) mit elektrischem Wechselstrom versorgt wird und/oder das zweite Abschirmelement (16) mit elektrischem Gleichstrom versorgt wird.

8. Heizvorrichtung (10) nach einem der Ansprüche 1 bis 7, **dadurch gekennzeichnet, dass** sie eine Verwaltungseinheit umfasst, die in der metallischen Karkasse (11) untergebracht ist und den Betrieb des mindestens einen ersten Abschirmelements (15) und dessen Versorgung mit elektrischem Wechselstrom und den Betrieb des mindestens einen zweiten Abschirmelements (16) und dessen Versorgung mit elektrischem Gleichstrom in Abhängigkeit von einem vorher festgelegten Strategiealgorithmus steuert, der in einem Speicher der Verwaltungseinheit gespeichert ist.

9. Elektrische Anlage, umfassend mindestens eine Heizvorrichtung (10) nach einem der Ansprüche 1 bis 8, deren mindestens ein erstes Abschirmelement (15) mit einer ersten Wechselspannungsquelle derart elektrisch verbunden ist, dass es von einem elektrischen Wechselstrom versorgt wird und/oder deren mindestens ein zweites Abschirmelement (16) mit einer zweiten Gleichspannungsquelle derart elektrisch verbunden ist, dass es von einem elektrischen Gleichstrom versorgt wird.

10. Elektrische Anlage nach Anspruch 9, **dadurch gekennzeichnet, dass** die erste Wechselspannungsquelle das mindestens eine erste Abschirmelement (15) auf einem ersten Spannungsniveau versorgt und die zweite Gleichspannungsquelle das mindestens eine zweite Abschirmelement (16) auf einem zweiten Spannungsniveau versorgt, das von dem ersten Spannungsniveau strikt unterschiedlich ist.

11. Elektrische Anlage nach Anspruch 10, **dadurch gekennzeichnet, dass** das erste Spannungsniveau dem Spannungsniveau des lokalen Stromnetzes entspricht, insbesondere etwa gleich 220 V, und dass das zweite Spannungsniveau in einem Bereich von 20 V bis 60 V liegt, insbesondere bei etwa gleich 50 V.

## Claims

1. An electrical radiator type heating appliance (10) intended to be electrically connected to an electric power supply source, comprising a case constituted at least partially by a metallic frame (11), at least one radiating heater body (12, 12a, 12b) implanted in the metallic frame (11), said heating appliance being **characterized in that** it comprises at least one first shielded element (15) constituted by a first resistive body type adapted to generate heat when it is powered by an alternating electric current, and at least one second shielded element (16) constituted by a second resistive body type adapted to generate heat when it is powered by a direct electric current, said at least one first shielded element (15) and said at least one second shielded element (16) being embedded in the material (17, 17a, 17b) of said at least one radiating heater body (12, 12a, 12b).

2. The heating appliance (10) according to claim 1, **characterized in that** it comprises one single one-piece radiating heater body (12, 12a, 12b) implanted in the metallic frame (11) and including said at least one first shielded element (15) and said at least one second shielded element (16).

3. The heating appliance (10) according to claim 2, **characterized in that** it comprises two first shielded elements (15) and one single second shielded element (16) disposed between the two first shielded elements (15) across the thickness of the radiating heater body (12, 12a, 12b).

4. The heating appliance (10) according to claim 2, **characterized in that** it comprises two second shielded elements (15) and one single first shielded element (15) disposed between the two second shielded elements (16) across the thickness of the radiating heater body (12, 12a, 12b).

5. The heating appliance (10) according to claim 1, **characterized in that** it comprises a first radiating heater body (12a) and a second radiating heater body (12b) distinct from the first radiating heater body (12a), said at least one first shielded element (15) being embedded in the material (17a) of the first radiating heater body (12a) and said at least one second shielded element (16) being embedded in the material (17b) of the second radiating heater body (12a).

6. The heating appliance (10) according to any one of claims 1 to 5, **characterized in that** said at least one radiating heater body (12, 12a, 12b) constitutes a primary radiating heater body disposed opposite a secondary radiating body (13) arranged so as to deliver a flow (F2) of calories exiting the metallic frame (11).

7. The heating appliance (10) according to claim 6, **characterized in that** the secondary radiating body (13) has a surface facing said at least one radiating heater body (12, 12a, 12b) and at least partially covered by an absorbing film (14) adapted to absorb all or part of the flow (F1) of calories generated by said at least one radiating heater body (12, 12a, 12b) when the first shielded element (15) is powered by an alternating electric current and/or the second shielded element (16) is powered by a direct electric current.

8. The heating appliance (10) according to any one of claims 1 to 7, **characterized in that** it comprises a management unit housed in the metallic frame (11) and controlling the operation of said at least one first shielded element (15) and its alternating electric current power supply and the operation of said at least one second shielded element (16) and its direct electric current power supply according to a predetermined strategy algorithm stored in a memory of the management unit.

9. An electrical installation comprising at least one heating appliance (10) according to any one of claims 1 to 8, whose said at least one first shielded element (15) is electrically connected to a first alternating voltage source so as to be powered by an alternating electric current and/or whose said at least one second shielded element (16) is electrically connected to a second direct voltage source so as to be powered by a direct electric current.

10. The electrical installation according to claim 9, **characterized in that** the first alternating voltage source powers said at least one first shielded element (15) at a first voltage level and the second direct voltage source powers said at least one second shielded element (16) at a second voltage level strictly different from said first voltage level.

11. The electrical installation according to claim 10, **characterized in that** the first voltage level corresponds to the voltage level of the local electrical network, in particular substantially equal to 220V, and **in that** the second voltage level is comprised within a range from 20V to 60V, in particular substantially equal to 50V.
